# EUROPÄISCHE PATENTSCHRIFT

(11) **EP 1 989 961 B1**
(45) Veröffentlichungstag und Bekanntmachung des Hinweises auf die Patenterteilung: **22.08.2012**
(21) Anmeldenummer: 08007665.6
(22) Anmeldetag: 19.04.2008
(51) Int. Cl.: A47C 1/032

(54) **Synchronmechanik für Bürostühle**
Synchronisation mechanism for office chairs
Mécanisme de synchronisation pour chaises de bureau

(30) Priorität: 07.05.2007 DE 102007021782
(43) Veröffentlichungstag der Anmeldung: 12.11.2008
(73) Patentinhaber: Bock-1 GmbH & Co. KG, 92353 Postbauer-Heng (DE)
(72) Erfinder: Bock, Herrmann, 90602 Pyrbaum (DE)
(74) Vertreter: Hübner, Gerd

(56) Entgegenhaltungen:
- EP-A- 1 454 567
- DE-A1- 3 635 044
- DE-A1- 19 509 216
- US-B2- 6 572 191

## Beschreibung

Die Erfindung betrifft eine Synchronmechanik für Bürostühle mit den im Oberbegriff des Anspruchs 1 angegebenen Merkmalen, wie sie aus einer Vielzahl von Druckschriften, beispielsweise der DE 103 57 165 A1 oder DE 36 35 044 A1 in ihrem grundsätzlichen Aufbau bekannt ist.

Unter der Bezeichnung "Synchronmechanik" werden Baugruppen im Sitzunterbau eines Bürostuhles verstanden, die für eine miteinander gekoppelte, eine bestimmte Relativbewegung von Sitz- und Rückenlehne zueinander mit sich bringende Kinematik sorgen. Dazu ist auf einer Stuhlsäule ein Basisträger platziert, an dem zum einen ein um eine Querachse schwenkbarer, gelenkig mit dem Basisträger verbundener Sitzträger und zum anderen ein ebenfalls um eine Querachse schwenkbarer, gelenkig mit dem Basisträger verbundener Rückenlehnenträger gelagert sind. Auf dem Sitzträger ist der in aller Regel mit einer gepolsterten Sitzfläche versehene Sitz des Bürostuhls montiert. Der Rückenlehnenträger, der sich gängiger Weise von der eigentlichen Synchronmechanik nach hinten erstreckt, trägt an einem nach oben verlaufenden Ausleger die Rückenlehne des Bürostuhles.

Sitzträger und Rückenlehnenträger sind derart gelenkig gekoppelt, dass eine Schwenkbewegung der Rückenlehne nach hinten - wie sie beispielsweise durch ein Anlehnen des Stuhlbenutzers an die Rückenlehne hervorgerufen werden kann - eine Absenkbewegung der Hinterkante des Sitzes nach unten induziert. Diese korrelierte Sitz-Rückenlehnen-Bewegung bringt einen erheblichen Komfortvorteil mit sich und ist aus orthopädischen Gründen erwünscht.

Ein grundsätzlicher Sachverhalt bei Synchronmechaniken liegt in ihrer Federbeaufschlagung gegen die Verschwenkung nach hinten. Hierzu ist aus dem Stand der Technik eine Vielzahl von Federkonstruktionen bekannt. Die bei der Konstruktion gemäß DE 10 25 994 A1 vorgesehene Federanordnung basiert auf zwei Schenkelfedern, die im Basisträger untergebracht sind. Der eine Schenkel der Feder ist in einer Verstellanordnung im Basisträger untergebracht, wogegen der zweite Schenkel nach oben in Richtung Sitzträger ragt, der sich über ein entsprechendes Widerlager an diesem Schenkel abstützt und damit entgegen seiner nach hinten gerichteten Schwenkrichtung beaufschlagt wird.

Bei dieser Verstellanordnung wird der sich darin abstützende Schenkel der Schenkelfeder zur Änderung deren Vorspannung in seiner Position verstellt, wobei direkt gegen die Kraft der Schenkelfeder gearbeitet werden muss. Dies bedingt einen relativ hohen Kraftaufwand bei der Verstellung.

Bei der Synchronmechanik gemäß DE 103 57 165 A1 sind als Federanordnung Schraubenzugfedern vorgesehen, deren eine Aufhängungspunkt über eine Verstellmechanik in Feder-Längsrichtung verstellbar ist. Dadurch wird die Vorspannung der Federanordnung und damit die Gegen-Federkraft verstellt. Konkret sind schwenkbar gelagerte Aufhängungshaken für die Enden der Federn in der Federanordnung vorgesehen. Durch ein relativ komplexes Getriebe wird die Drehbewegung einer Betätigungswelle in eine Schwenkbewegung der Aufnahmehaken umgesetzt, die so eine Verlagerung des Aufhängepunktes der Federn und eine Variierung der Federvorspannung erzeugen.

Auch bei dieser Verstelleinrichtung für die Federvorspannung wird gegen die Kraft der Feder gearbeitet, sodass entweder hohe Betätigungskräfte herrschen oder eine solche Getriebeübersetzung innerhalb des Betätigungsmechanismus vorgesehen werden, dass für die Verstellung über einen bestimmten Bereich eine hohe Anzahl von Umdrehungen der Betätigungswelle notwendig sind. Beides bringt Einbußen beim Bedienungskomfort der Federkraft-Verstellung mit sich.

Bei der DE 36 35 044 A1 ist als Federanordnung eine Druckfeder vorgesehen, die zur Beaufschlagung des Sitzträgers entgegen seiner Schwenkrichtung zwischen dem Basisträger und einem mit dem Sitzträger schwenkbaren Abstützhebel eingespannt ist.

Der Erfindung liegt nun die Aufgabe zugrunde, eine Synchronmechanik für Bürostühle mit einer verbesserten Verstellanordnung anzugeben, aufgrund derer die Verstellung der Gegen-Federkraft mit hohem Bedienungskomfort, insbesondere geringem Kraftaufwand und Stellweg erfolgen kann.

Diese Aufgabe wird durch die im Kennzeichnungsteil des Anspruches 1 angegebenen Merkmale gelöst. Demnach ist als Verstellanordnung für die Gegen-Federkraft der Druckfeder ist ein zwischen Sitzträger und Abstützhebel angeordnetes Koppelelement zur Übertragung der Schwenkbewegung des Sitzträgers auf den Abstützhebel vorgesehen. Der Abstand des Koppelelements zu den Drehachsen von Sitzträger und Abstützhebel ist nun derart verstellbar, dass sich bei gegebenem Schwenkwinkel des Sitzträgers ein abstandsabhängiger Schwenkwinkel des Abstützhebels ergibt. Damit wird auch das Kompressionsmaß der Druckfeder abhängig vom Abstand des Koppelelements zu den Drehachsen von Sitzträger und Abstützhebel.

Das verschiebbare Koppelelement fügt also gewissermaßen ein verschiebbares Übersetzungsgetriebe zwischen Sitzträger und Druckfeder ein, das unabhängig von der Gegenkraft der Druckfeder verstellbar ist. Insbesondere muss der Verstellmechanismus nicht gegen die Federkraft arbeiten, wie dies beispielsweise bei einer Gegenkraft-Einstellung durch eine Änderung der Vorspannung der Feder der Fall ist.

Bevorzugte Weiterbildungen des Erfindungsgegenstandes sind in den abhängigen Ansprüchen angegeben, deren Merkmale, Einzelheiten und Vorteile der nachfolgenden Beschreibung eines Ausführungsbeispiels anhand der beigefügten Zeichnungen entnehmbar sind. Es zeigen:
- Fig. 1: eine perspektivische Ansicht einer Synchronmechanik schräg von hinten,
- Fig. 2 und 3: Seitenansichten der Synchronmechanik in der horizontalen Grund- und nach hinten abgesenkten Auslenkstellung,
- Fig. 4 und 5: perspektivische Ansichten der Synchronmechanik von schräg vorne und hinten bei abgenommenem Sitzträger,
- Fig. 6: einen Vertikalschnitt der Synchronmechanik in der Längsmittelebene,
- Fig. 7 bis 10: Vertikalschnitte entlang der Schnittlinie W-W gemäß Fig. 12 in Grund- und abgesenkter Stellung der Synchronmechanik mit unterschiedlich eingestellter Gegen-Federkraft,
- Fig. 11: ein höchst schematisches Schaubild zur Erläuterung der Funktionsweise der Gegenkraft-Verstellung,
- Fig. 12: einen vertikalen Querschnitt der Synchronmechanik entlang der Schnittlinie A-A nach Fig. 6, und
- Fig. 13: einen in Längsrichtung versetzten Vertikalschnitt der Synchronmechanik entlang der Schnittlinie C-C gemäß Fig. 12.

Wie aus den Fig. 1 bis 3 deutlich wird, weist die Synchronmechanik 1 als tragendes Element einen Basisträger 2 auf, der im Bereich seines hinteren Endes mit einer Konusaufnahme 3 (siehe Fig. 6) zum Aufstecken der Synchronmechanik 1 auf das obere Ende einer gestrichelt angedeuteten Stuhlsäule 4 versehen ist. Weitere Grundbauteile der Synchronmechanik 1 sind der Rückenlehnenträger 5 und der Sitzträger 6. Der Rückenlehnenträger 5 ist vor der Konusaufnahme 3 etwa mittig im Basisträger 2 über eine Querachse 7 schwenkbar am Basisträger 2 gelagert. Er weist dabei zwei nach hinten verlaufende Seitenstreben 8, 9 auf, die zwischen sich eine Aufnahmeplatte 10 zur Montage der nicht näher dargestellten Rückenlehne einschließen.

Der Basisträger 2 erstreckt sich von der Konusaufnahme 3 aus in einem Bogen nach vorne oben (siehe Fig. 2 und 3), wo in seinem vorderen Endbereich der im Wesentlichen als umgekehrte, in Draufsicht etwa rechteckige Wanne ausgebildete Sitzträger 6 mit seinem vorderen Endbereich über ein Gelenk 11 (siehe Fig. 6) angebunden ist.

In seinem rückwärtigen Endbereich ist der Sitzträger 6 mit dem Rückenlehnenträger 5 ebenfalls gelenkig gekoppelt. Dazu sind im Bereich der Seitenstreben 8, 9 des Rückenlehnenträgers 5 nach oben abstehende Lagerwangen 12, 13 angeformt, die nach außen abstehende Achsstummel 14, 15 tragen. Damit greift der Rückenlehnenträger 5 in entsprechende Aufnahmen im Sitzträger 6 ein und bildet somit die in Fig. 4 und 5 angedeutete, in Querrichtung verlaufende Schwenkachse 16 zwischen Rückenlehnen 5 und Sitzträger 6.

Aufgrund der gelenkigen Verbindung zwischen Basisträger 2, Sitzträger 6 und Rückenlehnenträger 5 kann eine typische Verstellbewegung der Synchronmechanik 1 erzielt werden, wie es sich aus einem Vergleich der Fig. 2 und 3 ergibt. Fig. 2 zeigt die Synchronmechanik 1 in ihrer Grundstellung, in der der Sitzträger und damit die darauf befindliche (nicht dargestellte) Sitzpolstereinheit im Wesentlichen horizontal und der Rückenlehnenträger 5 so angeordnet sind, dass die ebenfalls nicht dargestellte, am Rückenlehnenträger 2 befestigte Rückenlehne im Wesentlichen aufrecht gestellt ist.

Lehnt sich der Stuhlbenutzer gegen diese Rückenlehne an, so wird der Rückenlehnenträger 5 nach hinten unten (im Uhrzeigersinn gemäß Fig. 2 und 3) um die Querachse 7 verschwenkt. Dabei wird der Sitzträger 6 in Schwenkrichtung S um das Gelenk 11 nach unten verschwenkt. Die drei Bauteile Basisträger 2, Rückenlehnenträger 5 und Sitzträger 6 nehmen dann die in Fig. 3 gezeigte Stellung mit nach hinten geneigter Sitzpolstereinheit und nach hinten weggeschwenkter Rückenlehne ein.

Die Synchronmechanik 1 ist mit Hilfe einer als Ganzes mit 17 bezeichneten Federanordnung entgegen der oben erläuterten Synchronverstellbewegung kraftbeaufschlagt. Herzstück dieser Federanordnung 17 ist eine zentral im Basisträger 2 in vertikaler Richtung angeordnete, offen gewickelte Schraubendruckfeder 18, die sich mit ihrem unteren Ende an einem Gegenlager 19 im Basisträger 2 vor der Konusaufnahme 3 abstützt. Mit ihrem oberen Ende stützt sich die Druckfeder 18 über einen noch näher zu erläuternden Abstützhebel 20 an der Deckwand 21 des Sitzträgers 6 ab. Bei der oben erwähnten Verschwenkung der Synchronmechanik 1 in Schwenkrichtung S schwenkt der Sitzträger 6 nach unten, wodurch die Schraubendruckfeder 18 komprimiert wird und eine entsprechende Gegenkraft gegen die Synchronverstellbewegung erzeugt.

Zur Einstellung dieser Gegenkraft ist eine als Ganzes mit 22 bezeichnete Verstellanordnung vorgesehen, deren Herzstücke die beiden Stellschieber 23 mit den daran angeformten Koppelelementen 24 sind. Diese Verstellanordnung 22 wird im Folgenden noch ausführlich erörtert.

Wie aus den Fig. 4 bis 6 deutlich wird, ist der Abstützhebel 20 als einarmiger Hebel ausgebildet, dessen flächiger Hebelarm an seinem freien Ende eine Abstützplatte 25 für das obere Ende der Schraubendruckfeder 18 ausbildet. Diese ist dort mit Hilfe eines angeformten Gegenlagers 26 gehalten. Symmetrisch zur Mittellängsebene (= Zeichnungsebene in Fig. 6) sind beiderseits der Abstützplatte 25 zwei horizontal und in Sitzlängsrichtung L verlaufende Stützwangen 27 am Abstützhebel 20 vorgesehen, die mit dem oben erwähnten, noch näher zu erörternden Koppelelement 24 des Stellschiebers 23 kooperieren. Der Abstützhebel 20 ist schließlich über zwei in Querrichtung fluchtende, seitliche Lagerwangen 28 (siehe Fig. 4, 12 und 13) auf einer in Querrichtung verlaufenden Achse 29 der Verstellanordnung 22 zusammen mit dem Sitzträger 6 verschwenkbar.

Wie ferner aus den Fig. 4, 5 und 7 deutlich wird, sind die jeweils ein Koppelelement 24 tragenden Stellschieber 23 der Verstellanordnung über einen als Ganzes mit 30 bezeichneten Zahnstangenantrieb in Sitzlängsrichtung L verstellbar gelagert. Dazu weist der nach unten weisende Rand der Stellschieber 23 eine Zahnstange 31 auf, die jeweils mit im Durchmesser kleinen Zahnrädern 32 kämmt. Letztere sind auf der Achse 29 drehfest gelagert, auf der gleichzeitig zentrisch ein im Durchmesser größeres Zahnrad 33 drehfest sitzt. Letzteres wird durch ein Abtriebszahnrad 34 auf einer in Querrichtung verlaufenden, im Basisträger 2 angeordneten Verstellwelle 35 angetrieben, an deren freien Ende ein Handrad 36 zur manuellen Betätigung der Verstellanordnung 22 sitzt.

Wie insbesondere aus Fig. 7 und 13 deutlich wird, sind die Stützwangen 27 auf ihrer dem Koppelelement 24 zugewandten Oberseite mit einem reibungsarmen Belag 37, beispielsweise aus PTFE, versehen, so dass das im Querschnitt als ballig geformter Kopf ausgebildete Koppelelement 24 besonders leichtgängig entlang der Stützwangen 27 gleiten kann. Für eine leichtgängige Verstellung der Stellschieber 23 ist es ferner vorgesehen, dass in der in Fig. 7, 9 und 13 dargestellten Ausgangsposition der Abstandsspalt 38 zwischen der Oberseite der Stützwangen 27 einschließlich Belag 37 zur Unterseite 39 der Deckwand 21 des Sitzträgers 6 etwas größer ist als die vertikale Ausdehnung d des als balliger Kopf ausgestalteten Koppelelementes 24. Dazu schlägt der Abstützhebel 20 mit der Oberseite seiner Abstützplatte 25 an der Unterseite 39 der Deckwand 21 des Sitzträgers 6 an, wie aus der schwarz hervorgehobenen Kontur in Fig. 13 deutlich wird. Dadurch ist die Gegen-Federkraft F der Schraubendruckfeder 18 auf den Sitzträger 6 abgetragen und das Koppelelement 24 kann unter Spiel in dieser Grundstellung gemäß den Fig. 7, 9 und 13 unbeeinflusst von der Federkraft in Sitzlängsrichtung L verstellt werden. Dies wird durch ein Drehen am Handrad 36 bewerkstelligt. Die Drehbewegung wird über die Verstellwelle 35, das Abtriebszahnrad 34, das zentrale Zahnrad 33 und die beiden kleineren Zahnräder 32 auf die beiden Stellschieber 23 der Verstellanordnung 22 übertragen, so dass die Koppelelemente 24 der Stellschieber 23 zwischen den in Fig. 7 und 9 dargestellten Extrempositionen mit maximalem bzw. minimalem Abstand a_{S}, a_{A} von den Drehachsen (Gelenk 11 bzw. Achse 29 von Sitzträger 6 bzw. Abstützhebel 20) verschiebbar ist.

Die in Fig. 7 bis 10 dargestellten Zustände der Synchronmechanik 1 finden sich in der Schemadarstellung gemäß Fig. 11 wieder, anhand derer die Gegenkraftverstellung mit Hilfe der Verstellanordnung 22 wie folgt zu erläutern ist (der Übersichtlichkeit halber ist in den Fig. 7 bis 10 die Schraubendruckfeder 28 weggelassen):

Ausgegangen wird von der in Fig. 7 dargestellten Grundstellung der Synchronmechanik 1, in der die Koppelelemente 24 an den Stellschiebern 23 der Verstellanordnung 22 mit maximalem Abstand a_{S}, a_{A} von den Drehachsen 11, 29 vom Sitzträger 6 und Abstützhebel 20 angeordnet sind. Wird nun die Synchronmechanik 1 durch ein Verschwenken der Rückenlehne aktiviert, wird der Sitzträger 6 um die Drehachse (Gelenk 11) verschwenkt. Aufgrund der abweichenden Drehachse des Abstützhebels 20 wird die Schwenkbewegung des Sitzträgers 6 über die Koppelelemente 24 auf den Abstützhebel 20 übertragen. Bei einem maximalen Schwenkwinkel S_{S} des Sitzträgers 6 ergibt sich ein maximaler Schwenkwinkel S_{A} (Fig. 11) des Abstützhebels 20, der für eine bestimmte Komprimierung der Schraubendruckfeder 18 und damit eine Gegen-Kraft F gegen die Verstellbewegung der Synchronmechanik 1 sorgt. Diese Gegenkraft F ist bei der Stellung der Koppelelemente 24 und in Fig. 7 und 8 minimal.

Zur Erhöhung der Gegenkraft F wird mit Hilfe des Handrades 36 die Verstellanordnung 22 betätigt und die Koppelelemente 24 werden von der in Fig. 7 gezeigten Ausgangsstellung in die in Fig. 9 gezeigte Endstellung verfahren (Abstände a_{S}' und a_{A}' in Fig. 11). Wird nun die Synchronmechanik verschwenkt, so ist der Abstützhebel 20 aufgrund der näher zu dessen Drehachse hin gewanderten Koppelelemente 24 stärker ausgelenkt, wie dies in Fig. 11 gestrichelt eingezeichnet ist. Bei ein- und demselben maximalen Schwenkwinkel S_{S} des Sitzträgers 6 ergibt sich ein größerer Schwenkwinkel S_{A}' des Abstützhebels 20. Damit wird die Schraubendruckfeder 18 bei gleich bleibendem Schwenkwinkel S_{S} des Sitzträgers 6 stärker komprimiert und die von ihr in der Synchronmechanik 1 erzeugte Gegen-Federkraft größer.

## Patentansprüche

1. Synchronmechanik für Bürostühle umfassend
- einen auf einer Stuhlsäule (4) platzierbaren Basisträger (2),
- einen um eine Querachse (7) schwenkbar am Basisträger (2) angelenkten Rückenlehnenträger (5),
- einen Sitzträger (6), der im Bereich seines vorderen Endes über ein Gelenk (11) um eine Querachse schwenkbar mit dem Basisträger (2) und im Bereich seines rückwärtigen Endes um eine Querachse (16) schwenkbar mit dem Rückenlehnenträger (5) gekoppelt ist,
- eine Federanordnung (17) zur Beaufschlagung der Synchronmechanik entgegen deren Synchron-Verstellbewegung von Sitz- (6) und Rückenlehnenträger (5), wobei die Federanordnung (17) eine Druckfeder (18) aufweist, die zur Beaufschlagung des Sitzträgers (6) entgegen seiner Schwenkrichtung (S) zwischen Basisträger (2) und einem mit dem Sitzträger (6) schwenkbaren Abstützhebel (20) eingespannt ist, sowie
- eine Verstellanordnung (22) für die Gegen-Federkraft der Federanordnung (17),
**dadurch gekennzeichnet, dass**
- die Verstellanordnung (22) ein zwischen Sitzträger (6) und Abstützhebel (20) angeordnetes Koppelelement (24) zur Übertragung der Schwenkbewegung des Sitzträgers (6) auf den Abstützhebel (20) aufweist, wobei der Abstand (a_{S}, a_{A}) des Koppelelementes (24) zu den Drehachsen (11, 29) von Sitzträger (6) und Abstützhebel (20) derart verstellbar ist, dass sich bei gegebenem Schwenkwinkel (S_{S}) des Sitzträgers (6) ein abstandsabhängiger Schwenkwinkel (S_{A}) des Abstützhebels (20) und damit ein abstandsabhängiges Kompressionsmaß der Druckfeder (18) ergibt.

2. Synchronmechanik nach Anspruch 1, **dadurch gekennzeichnet, dass** der Abstützhebel (20) eine sein freies Ende bildende Abstützplatte (25) für die Druckfeder (18) aufweist.

3. Synchronmechanik nach Anspruch 2, **dadurch gekennzeichnet, dass** die Abstützplatte (25) von mindestens einer Stützwange (27), vorzugsweise beiderseits von jeweils einer Stützwange (27), zur Abstützung an dem mindestens einen Koppelelement (24) flankiert ist.

4. Synchronmechanik nach einem der vorgenannten Ansprüche, **dadurch gekennzeichnet, dass** das Koppelelement (24) an einem Stellschieber (23) angeordnet ist, der mittels eines manuell betätigbaren Antriebes (35, 36) zur Verstellung des Abstandes des Koppelelementes (24) von den Drehachsen (11, 29) von Sitzträger (6) und Abstützhebel (20) verschiebbar ist.

5. Synchronmechanik nach Anspruch 4, **dadurch gekennzeichnet, dass** der Stellschieber (23) mittels eines Zahnstangenantriebes (31, 32, 33) verschiebbar ist.

6. Synchronmechanik nach einem der vorgenannten Ansprüche, **dadurch gekennzeichnet, dass** der Zahnstangenantrieb (31, 32, 33) von einer manuell betätigbaren Verstellwelle (35) über ein Zahnradgetriebe (34, 33) antreibbar ist.

7. Synchronmechanik mindestens nach Anspruch 3, **dadurch gekennzeichnet, dass** die mindestens eine Stützwange (27) auf ihrer dem Koppelelement (24) zugewandten Stützbahn mit einem reibungsarmen Belag (37) versehen ist.

8. Synchronmechanik nach Anspruch 3 oder 8, **dadurch gekennzeichnet, dass** das in der nicht ausgelenkten Ausgangsstellung der Synchronmechanik (1) der Abstandsspalt (38) zwischen der mindestens einen Stützwange (27) des Abstützhebel (20) und dem Sitzträger (6) so bemessen ist, dass er größer als die Dicke (d) des Koppelelementes (24) ist, wodurch sich der Abstützhebel (20) direkt am Sitzträger (6) abstützt und das Koppelelement (24) zur Verstellung der Gegen-Federkraft (F) in dieser Stellung von der Beaufschlagung durch die Druckfeder (18) entkoppelt verschiebbar ist.

9. Synchronmechanik mindestens nach Anspruch 4, **dadurch gekennzeichnet, dass** der Stellschieber (23) und der Abstützhebel (20) um eine gemeinsame Achse (29) schwenkbar gelagert sind.

10. Synchronmechanik nach einem der vorgenannten Ansprüche, **dadurch gekennzeichnet, dass** das Koppelelement (24) als ballig geformter Kopf am Stellschieber (23) ausgebildet ist.

## Claims

1. Synchronisation mechanism for office chairs comprising
- a base support (2) which can be placed onto a chair column (4),
- a backrest support (5) articulated pivotably to the base support (2) about a transverse axis (7),
- a seat support (6), which in the region of its front end is coupled pivotably via an articulation (11) to the base support (2) about a transverse axis and in the region of its rear end is coupled pivotably to the backrest support (5) about a transverse axis (16),
- a spring arrangement (17) for pressurising the synchronisation mechanism against its synchronisation adjusting movement of the seat (6) and backrest support (5), wherein the spring arrangement (17) comprises a compression spring (18) which is tensioned for pressurising the seat support (6) against its pivot direction (S) between the base support (2) and a support lever (20) pivotable with the seat support (6), and
- an adjusting arrangement (22) for the counter-spring force of the spring arrangement (17),
**characterised in that**
- the adjusting arrangement (22) comprises a coupling element (24) arranged between the seat support (6) and support lever (20) for transmitting the pivot movement of the seat support (6) to the support lever (20), wherein the distance (a_{S}, a_{A}) of the coupling element (24) from the rotational axes (11, 29) can be adjusted by the seat support (6) and support lever (20) such that with a given pivot angle (S_{S}) of the seat support (6) a distance-dependent pivot angle (S_{A}) of the support lever (20) and thereby a distance--dependent compression of the compression spring (18) is produced.

2. Synchronisation mechanism according to claim 1, **characterised in that** the support lever (20) has a support plate (25) for the compression spring (18) forming the free end thereof.

3. Synchronisation mechanism according to claim 2, **characterised in that** the support plate (25) is flanked by at least one support cheek (27), preferably on both sides of each support cheek (27), for support on the at least one coupling element (24).

4. Synchronisation mechanism according to any one of the preceding claims, **characterised in that** the coupling element (24) is arranged on a slide gate (23), which can be displaced by means of a manually operable drive (35, 36) for adjusting the distance of the coupling element (24) from the rotational axes (11, 29) by the seat support (6) and support lever (20).

5. Synchronisation mechanism according to claim 4, **characterised in that** the slide gate (23) can be displaced by means of a rack and pinion drive (31, 32, 33).

6. Synchronisation mechanism according to any one of the preceding claims, **characterised in that** the rack and pinion drive (31, 32, 33) can be driven by a manually operable actuator shaft (35) via a gear drive (34, 33).

7. Synchronisation mechanism according to claim 3, **characterised in that** the at least one support cheek (27) is provided on its support track facing the coupling element (24) with a low-friction lining (37).

8. Synchronisation mechanism according to claim 3 or 8, **characterised in that** in the non-deflected initial position of the synchronisation mechanism (1) the distance gap (38) between the at least one support cheek (27) of the support lever (20) and the seat support (6) is such that it is greater than the thickness (d) of the coupling element (24), whereby the support lever (20) is supported directly on the seat support (6) and the coupling element (24) for adjusting the counter-spring force (F) can be displaced uncoupled in this position by the pressurising of the compression springs (18).

9. Synchronisation mechanism according to claim 4, **characterised in that** the slide gate (23) and the support lever (20) are mounted pivotably about a common axis (29).

10. Synchronisation mechanism according to any one of the preceding claims **characterised in that** the coupling element (24) is designed as a ball-shaped head on the slide gate (23).

## Revendications

1. Mécanisme de synchronisation pour chaises de bureau comprenant
- un support de base (2) pouvant être placé sur une colonne de chaise (4),
- un support de dossier (5) articulé sur le support de base (2), pouvant pivoter autour d'un axe transversal (7),
- un support de siège (6) qui peut pivoter autour d'un axe transversal avec le support de base (2) dans la zone de son extrémité avant par l'intermédiaire d'une articulation (11) et qui est couplé avec le support de dossier (5), pouvant pivoter autour d'un axe transversal (16) dans la zone de son extrémité arrière,
- un ensemble de ressorts (17) pour l'amortissement du mécanisme de synchronisation contre son mouvement de déplacement synchronisé du support de siège (6) et du support de dossier (5), l'ensemble de ressorts (17) présentant un ressort de compression (18) qui est inséré entre le support de base (2) et un levier d'appui (20) pouvant pivoter avec le support de siège (6) pour l'amortissement du support de siège (6) contre sa direction de pivotement (S), ainsi
- qu'un ensemble de réglage (22) pour la force d'opposition de l'ensemble de ressorts (17),
**caractérisé en ce que**
- l'ensemble de réglage (22) présente un élément de couplage (24) disposé entre le support de siège (6) et le levier d'appui (20) pour la transmission du mouvement de pivotement du support de siège (6) vers le levier d'appui (20), la distance (a_{S}, a_{A}) de l'élément de couplage (24) par rapport aux axes de rotation (11, 29) du support de siège (6) et du levier d'appui (20) pouvant être réglée de telle manière que, pour un angle de pivotement (S_{S}) donné du support de siège (6), il résulte un angle de pivotement (S_{A}) du levier d'appui (20) correspondant à la distance, et par conséquent un taux de compression du ressort de compression (18) correspondant à la distance.

2. Mécanisme de synchronisation selon la revendication 1 **caractérisé en ce que** le levier d'appui (20) présente un plateau d'appui (25) pour le ressort de compression (18) se formant à son extrémité libre.

3. Mécanisme de synchronisation selon la revendication 2 **caractérisé en ce que** le plateau d'appui (25) est flanqué d'au moins une paroi d'appui (27), de préférence est flanqué des deux côtés d'une paroi d'appui (27), pour le support d'au moins un élément de couplage (24).

4. Mécanisme de synchronisation selon l'une des revendications précitées **caractérisé en ce que** l'élément de couplage (24) est disposé sur un curseur de réglage (23) qui peut être déplacé au moyen d'un entraînement (35, 36) pouvant être actionné manuellement pour le réglage de la distance de l'élément de couplage (24) par rapport aux axes de rotation (11, 29) du support de siège (6) et du levier d'appui (20).

5. Mécanisme de synchronisation selon la revendication 4 **caractérisé en ce que** le curseur de réglage (23) peut être déplacé au moyen d'un entraînement à crémaillère (31, 32, 33).

6. Mécanisme de synchronisation selon l'une des revendications précitées **caractérisé en ce que** l'entraînement à crémaillère (31, 32, 33) peut être entraîné par un arbre de réglage (35) pouvant être actionné manuellement par l'intermédiaire d'un engrenage (34, 33).

7. Mécanisme de synchronisation selon au moins la revendication 3 **caractérisé en ce qu'**au moins une paroi d'appui (27) est munie d'un revêtement de faible friction (37) sur sa paroi d'appui (24) en face de son élément de couplage (24).

8. Mécanisme de synchronisation selon les revendications 3 ou 8 **caractérisé en ce que**, dans la position de repos non étendue du mécanisme de synchronisation, la fente de l'espace (38) entre au moins une paroi d'appui (27) du levier d'appui (20) et le support de siège (6) est dimensionnée de sorte qu'elle est supérieure à l'épaisseur (d) de l'élément de couplage (24), il s'en suit que le levier d'appui (20) s'appuie directement sur le support de siège (6) et l'élément de couplage (24) peut être déplacé à l'état découplé par l'intermédiaire du ressort de compression (18) pour le changement de réglage de la force d'opposition (F) dans cette position de l'amortissement.

9. Mécanisme de synchronisation selon au moins la revendication 4 **caractérisé en ce que** le curseur de réglage (23) et le levier d'appui (20) sont disposés en pouvant pivoter autour d'un axe (29) commun.

10. Mécanisme de synchronisation selon l'une des revendications précitées **caractérisé en ce que** l'élément de couplage (24) est conçu sous la forme d'une tête en forme de balle sur le curseur de réglage (23).
